# EUROPÄISCHE PATENTSCHRIFT

(11) **EP 0 847 457 B1**
(45) Veröffentlichungstag und Bekanntmachung des Hinweises auf die Patenterteilung: **02.05.2002**
(21) Anmeldenummer: 96926307.8
(22) Anmeldetag: 19.08.1996
(51) Int. Cl.: D03C 3/44, D03C 5/00, D03C 13/00, D04B 27/26

(54) **TEXTILMASCHINE MIT ANGETRIEBENEM FADENFÜHRUNGSORGAN**
TEXTILE MACHINE WITH DRIVEN THREAD GUIDING MEMBER
MACHINE TEXTILE A GUIDE-FIL ENTRAINE

(30) Priorität: 29.08.1995 DE 29513815 U
(43) Veröffentlichungstag der Anmeldung: 17.06.1998
(73) Patentinhaber: TEXTILMA AG, 6052 Hergiswil / NW (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9600285
(87) Internationale Veröffentlichungsnummer: WO9708373

(56) Entgegenhaltungen:
- EP-A- 0 159 790
- CH-A- 531 588
- DE-A- 2 631 175
- DE-A- 2 758 421
- DE-B- 2 939 421

## Beschreibung

### Technisches Gebiet

Die Erfindung betrifft eine Textilmaschine zur Herstellung von Textilerzeugnissen aus Fäden gemäss Oberbegriff des Anspruches 1.

### Stand der Technik

Textilmaschinen sind in grosser Zahl beispielsweise als Webmaschinen (US-PS 3 603 351, US-PS 3 695 304, CH-PS 531 588, EP-PS 0 107 099, EP-PS 0 325 547, EP-OS 0 363 311, DE-OS 31 20 097) oder Wirkmaschinen (DE-A-27 58 421) bekannt.

Webmaschinen enthalten zur Webfachbildung Fadenverarbeitungseinrichtungen, welche die Kettfäden aus einer Mittelfachstellung in eine Hoch- oder Tiefstellung bewegen, um ein Webfach zu öffnen, in das ein Schussfaden eingebracht wird, der dann mittels eines Webblattes an einem Warenrand angeschlagen wird. Zur Fachbildung dienen die verschiedensten Vorrichtungen wie Schaftrahmen und Einzellitzensteuerungen, zu deren Antrieb Kurbelgetriebe, Kurvenscheiben, Nockengetriebe, Schaftmaschinen, Jacquardmaschinen oder dergleichen verwendet werden. Dabei unterscheidet man grundsätzlich zwischen zwei Antriebsarten, einem positiven Antrieb, wie beispielsweise einem Kurbelgetriebe, bei dem der Antrieb in beiden Bewegungsrichtungen formschlüssig, das heisst positiv erfolgt.

Bei einem negativen Antrieb, zum Beispiel Kurvenscheiben, Nockengetrieben, Schaftmaschinen, Jacquardmaschinen und dergleichen erfolgt der Antrieb in einer Bewegungsrichtung formschlüssig, das heisst positiv, und in der anderen Bewegungsrichtung kraftschlüssig, das heisst negativ zum Beispiel über Zug-, Druck-, Blatt- oder Torsionsfedern.

Der Nachteil eines positiven Antriebes liegt darin, dass insbesondere bei hohen Drehzahlen die Lagerstellen ausgeschlagen werden und Spiel bekommen. Dies führt einerseits zu einer grossen Lärmentwicklung und andererseits zu Ungenauigkeiten und schlussendlich zum Ausfall des Antriebes. Ein solcher Antrieb ist beispielsweise für Drehzahlen über 2'000 Umdrehungen/Minute nicht geeignet.

Bei einem negativen Antrieb, zu dessen Kategorie die vorliegende Erfindung gehört, erfolgt der kraftschlüssige Antrieb mittels Zug-, Druck-, Blatt- oder Torsionsfedern aus Federstahl, gummi- und synthetischen Elastomeren. Da der kraftschlüssige Antrieb immer gegen den formschlüssigen Antrieb wirkt ergeben sich Probleme bei höheren Drehzahlen. So treten beispielsweise in vielen Systemen Resonanzschwingungen auf, die die Antriebsteile ausser Kontrolle bringen, d.h. die Antriebsteile liegen nicht mehr immer in vorgespanntem Zustand zueinander. Dies führt zu grosser Lärmentwicklung, Ausfall der Lagerstellen, Bruch der Federn und letztlich somit zu einem vollständigen Ausfall der Fadensteuerung. Stahlfedern sind im übrigen relativ lang und schwer, was eine tiefe Resonanzdrehzahl ergibt. Bei Gummi- und Elasthan-Federn liegen die Probleme in der molekularen Reibung des Werkstoffes, was zu hoher Erwärmung der Federn führt. Eine solche hohe Erwärmung führt zu einer frühzeitigen Alterung und zum Verlust der Federeigenschaften, dies führt wiederum zu einer tiefen Resonanzdrehzahl, ungenügenden Federeigenschaften und schlussendlich zu deren Ausfall. Daraus folgt schliesslich eine drastische Minderung des Nutzungsgrades, des Nutzungseffektes und der Produktionsleistung solcher Textilmaschinen. Es hat sich herausgestellt, dass Fadenverarbeitungsvorrichtungen zur Fachbildung einer Webmaschine unter Verwendung folgender Werkstoffe klare Grenzen gesetzt sind und zwar bei kraftschlüssigen Antrieben mit:

| | |
|---|---|
| Stahlzugfedern | max. 1'500 Umdrehungen/Min. |
| Stahldruckfedern | max. 2'000 Umdrehungen/Min. |
| Gummizugfedern | max. 3'000 Umdrehungen/Min. |
| Elasthanfedern | max. 2'500 Umdrehungen/Min. |

Hinzu kommt, dass solche Fadenverarbeitungsvorrichtungen in der Regel ein relativ grosses Bauvolumen haben und sich während des Betriebes nicht auf die Betriebsbedingungen der Textilmaschinen einstellen lassen.

Aus der DE-AS 26 31 175 ist eine Webmaschine der eingangs genannten Art bekannt, bei der der Rückzug für die Weblitzen einer Jacquardmaschine pneumatisch erzeugt wird. Die Weblitzen sind dabei jeweils mit einem Kolben/Zylinder-Aggregat verbunden, wobei die Zylinder mit einer gemeinsamen grossvolumigen Gaskammer in Verbindung stehen, so dass eine für alle Weblitzen gemeinsame und über den ganzen Rückzugsweg der Weblitze konstante Rückzugskraft zur Verfügung steht. Eine individuelle pneumatische Steuerung jeder Weblitze ist dadurch ausgeschlossen.

Aus der DE-B-29 39 421 ist eine Vorrichtung zum Heben und Senken der Kettfäden einer Webmaschine bekannt, bei der die Kettfäden mittels durch Federn vorgespannte Litzen bewegt werden, welche durch auf- und abgehende Kolbenstangen einer Anzahl pneumatischer Kolben/Zylinder-Aggregate angetrieben werden. Diese Kolben/Zylinder-Aggregate weisen einen sehr komplizierten Aufbau auf, da sie zu einem Paket zusammengefasst werden müssen und deshalb die Energiezufuhr für beide Hubrichtungen an einer Stirnseite des Kolben/Zylinder-Aggregates erfolgen muss. Innerhalb des Kolben/Zylinder-Aggregates dienen Doppelzylinder und komplizierte Kanalführungen zur Weiterleitung der Energie an die jeweilige Kolbenseite. Die Rückzugsfedern sind nicht individuell einstellbar.

### Darstellung der Erfindung

Aufgabe der Erfindung ist es, eine Textilmaschine der eingangs genannten Art zu schaffen, die verbesserte Eigenschaften aufweist.

Erfindungsgemäss wird die Aufgabe gelöst durch die kennzeichnenden Merkmale des Anspruches 1.

Dadurch, dass dem Fadenführungsorgan ein individuelles Gasvolumen zugeordnet ist, ergeben sich wesentliche Verbesserungen der Textilmaschine, die insbesondere in einer individuellen Steuerung jedes Fadenführungsorganes bestehen. Die Rückzugskraft kann somit individuell auf die Bedürfnisse des jeweiligen Fadenführungsorganes eingestellt werden. Dies ist besonders wichtig, da die Fadenführungsorgane unterschiedliche Steuerwege und/oder zu steuernde Fadenqualitäten haben, an die die Rückzugskraft anzupassen ist, um optimale Ergebnisse zu erzielen. Durch die neuartige Ausbildung der Fadenverarbeitungsvorrichtung werden bei Textilmaschinen wie Web- und Wirkmaschinen wesentlich höhere Drehzahlen, beispielsweise bis zu 6'000 Umdrehungen/Min. möglich, dies bei stark reduziertem Lärmpegel, das heisst reduzierter Geräuschentwicklung. Die hohen Drehzahlen werden möglich, da durch die pneumatische Ausbildung des kraftschlüssigen Antriebes die kritischen Resonanzschwingungen wesentlich höher liegen und zwar im Bereich über 6'000 Umdrehungen/Min.. Da die kritischen Resonanzschwingungen sehr hoch liegen und höher als der angestrebte Drehzahlbereich, kann die maximal erforderliche Rückzugskraft reduziert werden, wodurch eine leichtere Bauart möglich ist. Ferner lässt sich die Anzahl der bewegten Teile und deren Baugrösse wesentlich reduzieren, was nicht nur zu einer einfacheren, kompakteren Bauart führt, sondern auch die Herstellungskosten einer solchen Textilmaschine senkt und dennoch die Standzeiten der Textilmaschine bis zum Auftreten von nicht tolerierbarem Verschleiss grösser sind. Die pneumatische Ausbildung des kraftschlüssigen Antriebes macht es insbesondere auch möglich, die Kraft des kraftschlüssigen Antriebes insbesondere auch während des Betriebes auf die einzelnen Betriebsbedingungen einzustellen.

Vorteilhafte Ausgestaltungen der Textilmaschine sind in den Ansprüchen 2 bis 13 beschrieben.

Grundsätzlich ist es möglich, jede beliebige Gaskammer zu verwenden, deren Gasvolumen mittels des formschlüssigen Antriebes in der Arbeitsfrequenz der Textilmaschine komprimierbar ist. So ist es beispielsweise möglich, den formschlüssigen Antrieb über einen Stössel mit einer Membrane einer Gaskammer zu verbinden, um durch Eindrücken der Membrane gegen die Gaskammer und Herausziehen derselben das Gasvolumen zu komprimieren. Vorteilhafter ist jedoch eine Ausgestaltung nach Anspruch 2. Dabei kann die Gaskammer auf der Seite der Kolbenstange liegen, vorteilhafter ist es jedoch, wenn die Gaskammer auf der an der Kolbenstange abgewandten Seite des Zylinders angeordnet ist.

Vorteilhaft ist eine Ausgestaltung der Textilmaschine nach Anspruch 3. Durch Entlüften der Gaskammer kann bei stillstehender Textilmaschine die Fadensteuervorrichtung beziehungsweise der Faden, unabhängig von der Stellung des formschlüssigen Getriebes, beispielsweise eines Nockengetriebes, in eine Ausgangslage gebracht werden. Dies erlaubt ein vereinfachtes Einziehen der Fäden in die Fadensteuervorrichtung, was insbesondere bei einer Ausbildung der Fadenverarbeitungsvorrichtung als Fachbildevorrichtung von Vorteil ist. Die Fadenreparaturzeiten und die Umrüstzeiten einer solchen Textilmaschine werden damit stark reduziert.

Vorteilhaft ist auch eine Ausgestaltung der Textilmaschine nach Anspruch 4, wobei durch ein Überdruckventil an der Gaskammer der Maximaldruck, beispielsweise bei zu starker Erwärmung oder dergleichen nicht überschritten werden kann.

Besonders vorteilhaft ist eine Ausgestaltung der Textilmaschine nach Anspruch 5 und insbesondere in der Weiterbildung nach Anspruch 6, wodurch der Gasdruck in der Gaskammer in Abhängigkeit vom Betriebszustand der Textilmaschine einstellbar ist. Dies ermöglicht eine völlig neue Betriebsart der Textilmaschine, wobei unter Betriebszustand der Textilmaschine nicht nur die einzelnen Laufphasen wie Stillstand, Anlauf, Schnellauf, Kriechgang und Handbetrieb zu verstehen sind, sondern insbesondere auch die Art des herzustellenden Textilerzeugnisses, wie leichte oder schwere Ware, stark gemusterte oder wenig gemusterte Ware, und die Art der verwendeten Fäden, wie feine, grobe Fäden, Gummifäden, umwickelte Fäden sowie Fäden aus den verschiedensten Werkstoffen. Daraus ergibt sich weiter, dass die einzelnen Bauteile der Textilmaschine nur auf das unmittelbar notwendige Mass belastet werden und dass der Energiebedarf der Textilmaschine stets auf den minimalsten Belastungsbedarf eingestellt werden kann, wodurch sich die Produktionskosten stark reduzieren lassen. Diese Betriebsart ermöglicht es auch, dass aufgrund der bedarfsweisen Reduzierung der Kraft des kraftschlüssigen Antriebes ein Handbetrieb für Einstell- und Reparaturarbeiten erleichtert wird. Dies führt zu einem vereinfachten Handling, wodurch Umrüstzeiten und Reparaturzeiten stark reduziert werden. Vorteilhafte Betriebsbedingungen der Textilmaschine umschreiben die Ansprüche 7 bis 10.

In bestimmten Fällen kann auch eine Ausgestaltung der Textilmaschine nach Anspruch 11 von Vorteil sein, wobei durch die zweite Gaskammer, welche die Funktion der ersten Gaskammer unterstützen und/oder dieser entgegen wirken kann, nicht nur deren Funktion verbessert werden kann, sondern allenfalls auch das Resonanzverhalten des pneumatischen Antriebes weiter positiv beeinflusst werden kann. Mittels der zweiten Gaskammer und der Steuervorrichtung kann allenfalls auch eine positive Steuerung der Fadenverarbeitungsvorrichtung erzielt werden, wenn beispielsweise durch Anlegen eines steuerbaren Überdruckes in der zweiten Gaskammer ein Fadenführungsorgan dem kraftschlüssigen Antrieb nicht mehr folgt zum Beispiel ein Kettfaden in Tiefstellung verharrt und dadurch zu Musterung des herzustellenden Textilerzeugnisses beiträgt.

Der Anspruch 12 umschreibt die Ausgestaltung der Textilmaschine als Webmaschine, wobei die Fachbildevorrichtung mit einem kraftschlüssigen pneumatischen Antrieb versehen ist. Insbesondere bei Bandwebmaschinen ist es aber auch denkbar, dass der Antrieb einer Schusseintragnadel mit einem solchen kraftschlüssigen pneumatischen Antrieb ausgestattet ist.

Der Anspruch 13 beschreibt die Ausgestaltung der Textilmaschine als Wirkmaschine, wobei der kraftschlüssige pneumatische Antrieb einer Fadenlegestange, insbesondere einer Schussfadenlegestange zugeordnet ist. Enthält eine Wirkmaschine mehrere Fadenlegestangen, so kann jeder Fadenlegestange ein solcher kraftschlüssiger pneumatischer Antrieb zugeordnet sein.

Als Gas wird in der Regel Luft zum Einsatz kommen. Es ist aber auch denkbar, dass sich durch Verwendung anderer Gase ein besonders abgestimmtes Betriebsverhalten erzielen lässt.

### Kurze Beschreibung der Zeichnungen

Ausführungsbeispiele der Erfindung werden nachfolgend anhand der Zeichnungen näher beschrieben, dabei zeigen:
- Figur 1: eine Webmaschine mit einer Fadenverarbeitungsvorrichtung für die Fachbildung, in Hochstellung eines Kettfadens;
- Figur 2: die Webmaschine der Figur 1 in Tiefstellung eines Kettfadens;
- Figur 3: ein Diagramm der Abhängigkeit des Gasdruckes vom Gasvolumen;
- Figur 4: den kraftschlüssigen pneumatischen Antrieb der Fachbildevorrichtung der Webmaschine der Figuren 1 und 2 mit einer Druckgasquelle;
- Figur 5: das Diagramm der Abhängigkeit des Gasdruckes vom Betriebszustand der Webmaschine;
- Figur 6: die Fadenverarbeitungsvorrichtung einer Wirkmaschine mit einer Fadenlegestange.

### Wege zur Ausführung der Erfindung

Die Figuren 1 und 2 beschreiben eine als Webmaschine ausgebildete Textilmaschine, deren grundsätzlicher Aufbau beispielsweise jenem der Webmaschine der US-PS 3 603 351 oder der CH-PS 531 588 oder der EP-PS 0 107 099 entspricht. Die Webmaschine enthält einen Kettbaum 2, von dem Kettfäden 4 über einen Streichbaum 6 in den Bereich einer Fadenverarbeitungsvorrichtung 8 gelangen, die als Fachbildevorrichtung ausgestaltet ist um die Kettfäden 4 aus der Hochfachstellung 12 in die Tieffachstellung 14 bzw. aus der Tieffachstellung 14 in die Hochfachstellung 12 auszulenken. Dadurch wird ein Webfach 16 geöffnet, in das ein Schussfaden 18 eingebracht und mittels eines Webblattes 20 an einem Warenrand 22 angeschlagen wird. Das so hergestellte Textilerzeugnis 24, das heisst, das Gewebe wird über eine Warenabzugsvorrichtung 26 abgezogen.

Die Fadenverarbeitungsvorrichtung 8 zur Herstellung des Webfaches enthält eine Fadensteuervorrichtung 27 mit einem formschlüssigen Antrieb 28, der als Fadenführungsorgan einen Schaftrahmen 30 mit einer Litze 32 und einem Litzenauge 34 in Tiefstellung bewegt, während ein kraftschlüssiger pneumatischer Antrieb 36 diesem entgegenwirkt und den Schaftrand 30 in die Hochstellung bewegt.

Der formschlüssige Antrieb 28 enthält eine angetriebene Kurvenscheibe 38, mit der ein Arm 40 eines zweiarmigen Hebels 42 über eine Rolle 44 zusammenwirkt. Der zweiarmige Hebel 42 ist über einen Drehpunkt 46 am Maschinengestell 48 verschwenkbar gelagert. Der zweite Arm 50 des zweiarmigen Hebels 42 wirkt über eine Gabel 52 mit einem Nocken 54 zusammen, der am Schaftrahmen 30 befestigt ist. An diesem Nocken 54 greift auch eine Kolbenstange 56 eines Kolbenzylinder-Aggregates 58 des kraftschlüssigen pneumatischen Antriebes 36 an. Die Kolbenstange 56 ist mit einem Kolben 60 verbunden, der in einem Zylinder 62 auf- und abgehend geführt ist. Auf der der Kolbenstange 56 abgewandten Seite des Kolbens 60 bildet das Kolben/Zylinder-Aggregat eine Gaskammer 64, an der ein Überdruckventil 66 zur Begrenzung des Maximaldruckes und über ein Rückschlagventil 68 eine Druckgasquelle 70 angeschlossen sind. Wie insbesondere aus Figur 4 hervorgeht, kann die Gaskammer 64 noch mit einem von Hand betätigbaren Druckentlastungsventil 72 versehen sein. Die Figur 1 zeigt den kraftschlüssigen pneumatischen Antrieb 36 bei expandiertem Gasvolumen V_{E} beim Druck P_{E} in der Gaskammer 64, wenn der Schaftrahmen die Hochstellung einnimmt. Die Figur 2 zeigt den kraftschlüssigen pneumatischen Antrieb 36 bei komprimiertem Gasvolumen V_{K} und dem Druck P_{K}, wenn der Schaftrahmen 30 die Tiefstellung einnimmt.

Das Diagramm der Figur 3 zeigt die Abhängigkeit des Gasdruckes P vom Gasvolumen V und der entsprechenden Stellung L des Kolbens 60 im Zylinder 62. Wenn der Kolben von der expandierten Stellung L_{E} bis zur Kompressionsstellung L_{K} verschoben wird, ändert sich das Gasvolumen V vom expandierten Zustand V_{E} zum komprimierten Volumen V_{K}, wobei der Gasdruck P_{E} vom expandierten Zustand zum Gasdruck P_{K} im komprimierten Zustand ansteigt. In dem Diagramm der Figur 3 ist noch der durch das Überdruckventil 66 angegebene Maximaldruck Pₘₐₓ angegeben, bei dem das Überdruckventil 66 öffnet. Der kraftschlüssige pneumatische Antrieb 36 ist zweckmässigerweise so ausgebildet, dass der Gasdruck P_{K} im komprimierten Zustand der Gaskammer ist:${\text{P}}_{\text{K}} \text{=} \frac{{\text{P}}_{\text{E}} {\text{· V}}_{\text{E}}}{{\text{V}}_{\text{K}}}$

Vorzugsweise ist der Gasdruck P_{K}:${\text{P}}_{\text{K}} {\text{≦ 100 · P}}_{\text{E}}$

In Figur 4 ist der kraftschlüssige pneumatische Antrieb 36 der Figuren 1 und 2 im Detail dargestellt, wobei insbesondere die Druckgasquelle 70 noch eine Steuervorrichtung 74 enthält, die mit einem Steuergerät 76 der Webmaschine verbunden ist. Die Druckgasquelle 70 enthält einen Kompressor 78, der Druckgas, vorzugsweise Luft, der Steuervorrichtung 74 zuführt. Diese enthält verschiedene Druckreduzierventile 80a-e, welche den verschiedenen Betriebszuständen I-V der Webmaschine entsprechen. Das Steuergerät 76 steuert den Druckreduzierventilen 80a-e nachgeschaltete Öffnungsventile 82, um den Kompressor 78 über das angewählte Druckreduzierventil 80a-e mit dem Kolben/Zylinder-Aggregat 58 in Verbindung zu bringen.

Die Figur 5 zeigt nun den Druckverlauf, den die Druckgasquelle 70 in die Gaskammer 64 einspeist in Abhängigkeit von verschiedenen Betriebsphasen der Webmaschine. In der Artikelwechselphase I entspricht der Gasdruck P_{I} dem Umgebungsdruck der Atmosphere, also ist er praktisch null. In der Anlaufphase II ist der Gasdruck P_{II} am grössten und sinkt dann in der Schnellaufphase III auf den Gasdruck P_{III} ab. Wird die Webmaschine in der Kriechgangphase IV betrieben, sinkt der Gasdruck P_{IV} weiter ab. In der Handbetriebphase V kann der Gasdruck P_{V} gleich oder kleiner sein als der Gasdruck P_{IV} der Kriechgangphase IV.

Normalerweise arbeitet der kraftschlüssige pneumatische Antrieb 36 nur gegen den formschlüssigen Antrieb 28, d.h. der Zylinder 62 ist an der der Kolbenstange 56 zugewandten Seite offen und steht unter Umgebungsdruck P₀. In der Figur 4 ist eine weitere Ausgestaltung strichpunktiert angedeutet, wobei auch die der Gaskammer 64 gegenüberliegende Seite des Kolbens 60 mit einer Gaskammer 84 versehen ist, d.h. geschlossen ist, und mit einer Drucksteuervorrichtung 86 verbunden ist, welche einen Kompressor 88 aufweist. Dabei kann die Drucksteuervorrichtung 86 derart ausgestaltet sein, dass diese zweite Gaskammer 84 die Funktion der ersten Gaskammer 64 unterstützt und/oder dieser entgegenwirkt. Dadurch ist eine subtilere Einstellung und Steuerung des kraftschlüssigen pneumatischen Antriebes 36 möglich. Die Drucksteuervorrichtung kann allenfalls auch mit dem Steuergerät 76 der Webmaschine verbunden und so ausgestaltet sein, dass der Druck in der zweiten Gaskammer 64 periodisch grösser ist als der Gasdruck in der ersten Gaskammer 64, wodurch der Schaftrahmen 30 in der Tiefstellung gehalten werden kann und dem formschlüssigen Antrieb 28 somit nicht mehr folgt. Dadurch ist eine mustermässige Steuerung des Schaftrahmens möglich.

Die Figur 6 zeigt ein Fadenverarbeitungsvorrichtung 90 einer Wirkmaschine, beispielsweise einer Kettenwirkmaschine insbesondere einer Häkelgalonmaschine, deren grundsätzlicher Aufbau beispielsweise aus der DE-OS 27 58 421 hervorgeht. In der Figur 6 ist eine Legestange 92, beispielsweise für einen nicht näher dargestellten Schussfaden gezeigt. Die Legestange 92 ist in Trägern 94 auf- und abgehend sowie längsverschieblich geführt und wirkt auf einer Seite mit einem formschlüssigen Antrieb 96 zusammen, der eine angetriebene umlaufende Kurvenscheibe 98 aufweist, die auf eine Rolle 100 einwirkt, die an einem Schwinghebel 102 befestigt ist. Der Schwinghebel 102 ist am Maschinengestell 104 verschwenkbar gelagert und wirkt an seinem dem Maschinengestell 104 abgewandten Ende über ein Koppelglied 106 mit der Legestange 92 zusammen. Das Koppelglied 106 ist einerseits über ein Gelenk 110 mit dem Schwinghebel 102 und andererseits über ein zweites Gelenk 108 mit der Legestange 92 verbunden, so dass diese eine auf- und abgehende Bewegung ausführen kann. Das andere Ende der Legestange 92 ist mit einem kraftschlüssige pneumatischen Antrieb 112 verbunden, wobei die Legestange 92 als Kolben 114 ausgebildet ist, der in einen Zylinder 116 eines Kolben/Zylinder-Aggregates 118 eintaucht. Im Inneren des Zylinders 116 wird so eine Gaskammer 120 gebildet, an der einerseits ein Überdruckventil 122 und andererseits über ein Rückschlagventil 124 eine Druckgasquelle 126 angeschlossen sind. Der Zylinder 116 kann im Bereich der Gaskammer 120 noch mit einem handbetätigbaren Druckentlastungsventil versehen sein analog dem Druckentlastungsventil 72 der Figur 4. An der Legestange sind Fadenführer 128 befestigt, die zwischen der ausgezogenen und der gestrichelten Stellung hin- und herverfahrbar sind und mit Wirknadeln 130 zusammenwirken, um einen nicht näher dargestellten Schussfaden zwischen mindestens zwei Wirknadeln 130 einzulegen. Der Verschiebeweg kann auch über zwei und mehr Wirknadeln verlaufen.

Die Steuerung der Wirkmaschine gemäss Figur 6 kann nach analogen Prinzipien erfolgen, wie die Steuerung der Webmaschine gemäss den Figuren 1 bis 5.

### BEZUGSZEICHENLISTE

- P_{O}: Umgebungsdruck
- P_{Q}: Gasdruck der Druckgasquelle
- P_{E}: Gasdruck im expandierten Zustand
- P_{K}: Gasdruck im komprimierten Zustand
- P_{I}: Gasdruck in der Artikelwechselphase
- P_{II}: Gasdruck in der Anlaufphase
- P_{III}: Gasdruck in der Schnellaufphase
- P_{IV}: Gasdruck in der Kriechgangphase
- P_{V}: Gasdruck in der Handbetriebsphase
- Pₘₐₓ: maximaler Gasdruck
- V_{E}: Gasvolumen im expandierten Zustand
- V_{K}: Gasvolumen im komprimierten Zustand
- 2: Kettbaum
- 4: Kettfaden
- 6: Streichbaum
- 8: Fadenverarbeitungsvorrichtung
- 12: Hochstellung
- 14: Tiefstellung
- 16: Webfach
- 18: Schussfaden
- 20: Webblatt
- 22: Warenrand
- 24: Textilerzeugnis
- 26: Warenabzugsvorrichtung
- 27: Fadensteuervorrichtung
- 28: formschlüssiger Antrieb
- 30: Schaftrahmen
- 32: Litze
- 34: Litzenauge
- 36: kraftschlüssiger pneumatischer Antrieb
- 38: Kurvenscheibe
- 40: Arm
- 42: zweiarmiger Hebel
- 44: Rolle
- 46: Drehpunkt
- 48: Maschinengestell
- 50: Arm
- 52: Gabel
- 54: Nocken
- 56: Kolbenstange
- 58: Kolben/Zylinder-Aggregat
- 60: Kolben
- 62: Zylinder
- 64: Gaskammer
- 66: Überdruckventil
- 68: Rückschlagventil
- 70: Druckgasquelle
- 72: Druckentlastungsventil
- 74: Steuervorrichtung
- 76: Steuergerät
- 78: Kompressor
- 80a-e: Druckreduzierventil
- 82: Öffnungsventil
- 84: Gaskammer
- 86: Drucksteuervorrichtung
- 88: Kompressor
- 90: Fadenverarbeitungsvorrichtung
- 92: Legestange
- 94: Träger
- 96: formschlüssiger Antrieb
- 98: Kurvenscheibe
- 100: Rolle
- 102: Schwinghebel
- 104: Maschinengestell
- 106: Koppelglied
- 108: Gelenk
- 110: Gelenk
- 112: kraftschlüssiger pneumatischer Antrieb
- 114: Kolben
- 116: Zylinder
- 118: Kolben/Zylinder-Aggregat
- 120: Gaskammer
- 122: Überdruckventil
- 124: Rückschlagventil
- 126: Druckgasquelle
- 128: Fadenführer
- 130: Wirknadel

## Patentansprüche

1. Textilmaschine zur Herstellung von Textilerzeugnissen aus Fäden, mit einer Fadenverarbeitungsvorrichtung (8,90), die mindestens eine Fadensteuervorrichtung (27) aufweist, welche mindestens einen Faden mittels eines Fadenführungsorgans (34,128) über mindestens zwei Stellungen hinund herbewegt, wobei das Fadenführungsorgan in einer Bewegungsrichtung mittels eines formschlüssigen Antriebes (28,96) und in der entgegengesetzten Bewegungsrichtung mittels eines gegen den formschlüssigen Antrieb wirkenden kraftschlüssigen pneumatischen Antriebes (36,112) bewegbar ist, **dadurch gekennzeichnet, dass** der pneumatische Antrieb für den Fadenführer ein durch den formschlüssigen Antrieb (28,96) in der Arbeitsfrequenz komprimierbares Gasvolumen in einer individuellen Gaskammer (64,120) aufweist.

2. Textilmaschine nach Anspruch 1, **dadurch gekennzeichnet, dass** der pneumatische Antrieb (36,112) ein Kolben/Zylin der-Aggregat (58,118) aufweist, welches einen Kolben (60,114) enthält, der einerseits eine die Gaskammer (64,120) bildende Zylinderkammer begrenzt und der andererseits über eine Kolbenstange (56,92) mit dem formschlüssigen Antrieb (28,96) gekoppelt ist.

3. Textilmaschine nach Anspruch 1 oder 2, dadurch gekenn zeichnet, dass an der Gaskammer (64,120) ein betätigbares Druckentlastungsventil (72) angeschlossen ist.

4. Textilmaschine nach einem der Ansprüche 1 bis 3, **dadurch gekennzeichnet, dass** an der Gaskammer (64,120) ein Überdruckventil (66) angeschlossen ist.

5. Textilmaschine nach einem der Ansprüche 1 bis 4, **dadurch gekennzeichnet, dass** die Gaskammer (64,120), vorzugsweise über ein Rückschlagventil (68,124) mit einer Druckgasquelle (70,126) verbunden ist.

6. Textilmaschine nach Anspruch 5, **dadurch gekennzeichnet, dass** die Druckgasquelle (70,126) eine Steuervorrichtung (74), die vorzugsweise mit einem Steuergerät (76) der Textilmaschine verbunden ist, aufweist, mit der der Gasdruck (P) in der Gaskammer (64,120) in Abhängigkeit vom Betriebszustand der Textilmaschine einstellbar ist.

7. Textilmaschine nach Anspruch 6, **dadurch gekennzeichnet, dass** die Steuervorrichtung (74) derart ausgebildet ist, dass der Gasdruck (P) in der Gaskammer (64) wie folgt einstellbar ist:
- Gasdruck P_{I} in einer Artikelwechselphase I der Textilmaschine, welcher dem Umgebungsdruck P_{O} entspricht;
- Gasdruck P_{II} in einer Anlaufphase II, welcher mindestens so hoch ist wie der Gasdruck P_{III} der Schnellaufphase;
- Gasdruck P_{III} in einer Schnellaufphase III, welcher kleiner als oder gleich wie der Gasdruck P_{II} der Anlaufphase II ist;
- Gasdruck P_{IV} in einer Kriechgangphase IV, der kleiner ist als der Gasdruck P_{III} der Schnellaufphase III; und
- Gasdruck P_{V} in einer Handbetriebsphase V, der gleich oder kleiner ist als der Gasdruck P_{IV} der Kriechgang phase.

8. Textilmaschine nach einem der Ansprüche 5 bis 7, **dadurch gekennzeichnet, dass** sie derart ausgebildet ist, dass der Gasdruck (P_{E}) bei expandiertem Gas in der Gaskammer (64) dem Gasdruck (P_{Q}) der Druckgasquelle (70) entspricht.

9. Textilmaschine nach Anspruch 8, **dadurch gekennzeichnet, dass** sie derart ausgebildet ist, dass der Gasdruck (P_{K}) in der Gaskammer (64) im komprimierten Endzustand folgender Formel entspricht:${\text{P}}_{\text{K}} \text{=} \frac{{\text{P}}_{\text{E}} {\text{· V}}_{\text{E}}}{{\text{V}}_{\text{K}}}$ wobei:
P_{E} = Gasdruck des expandierten Gasvolumens der Gaskammer
V_{E} = Volumen des Gases der Gaskammer im expandierten Zustand
V_{K} = Volumen des Gases der Gaskammer im komprimierten Endzustand

10. Textilmaschine nach Anspruch 9, **dadurch gekennzeichnet, dass** sie derart ausgebildet ist, dass der Gasdruck (P_{K}) im komprimierten Endzustand:${\text{P}}_{\text{K}} {\text{≦ 100 · P}}_{\text{E}}$

11. Textilmaschine nach einem der Ansprüche 2 bis 10, **dadurch gekennzeichnet, dass** auch der auf der zweiten Seite des Kolbens (60) befindliche Zylinderteil (62) als Gaskammer (84) ausgebildet und mit einer Drucksteuervorrichtung (86) verbunden ist, derart, dass der Gasdruck (P) in der zweiten Gaskammer (84) die Funktion der ersten Gaskammer (64) unterstützt und/oder dieser entgegenwirkt.

12. Textilmaschine nach einem der Ansprüche 1 bis 11, **dadurch gekennzeichnet, dass** sie als Webmaschine ausgebildet ist, wobei mindestens die Fachbildevorrichtung mit einem kraftschlüssigen pneumatischen Antrieb (36) versehen ist.

13. Textilmaschine nach einem der Ansprüche 1 bis 11, **dadurch gekennzeichnet, dass** sie als Wirkmaschine, vorzugsweise als Kettenwirkmaschine ausgebildet ist, wobei mindestens eine Fadenlegestange (92), vorzugsweise eine Schussfadenlegestange mit einem kraftschlüssigen pneumatischen Antrieb (112) versehen ist.

## Claims

1. Textile machine for the manufacture of textile products from threads, with a thread processing device (8,90), which has at least one thread control device (27), which moves back and forth at least one thread, by means of a thread guide device (34,128) via at least two positions, the thread guide device being movable in one direction of movement by means of a form-fitting drive (28,96) and in the opposite direction of movement by means of a force-fitting pneumatic drive (36,112) acting against the form-fitting drive, **characterized by** the fact that the pneumatic drive for the thread guide has a gas volume compressible by the form-fitting drive (28,96) at the operating frequency in an individual gas chamber (64,120).

2. Textile machine in accordance with Claim 1, **characterized by** the fact that the pneumatic drive (36,112) has a piston/cylinder group (58,118) that comprises a piston (60,114), which, on the one hand, delimits a cylinder chamber forming the gas chamber (64,120) and, on the other hand, is coupled, via a piston rod (56,92) to the form-fitting drive (28,96).

3. Textile machine in accordance with Claim 1 or Claim 2, **characterized by** the fact that, to the gas chamber (64,120), an operatable pressure relief valve (72) is connected.

4. Textile machine in accordance with one of the Claims 1 through 3, **characterized by** the fact that, to gas the chamber (64, 120), a pressure control valve (66) is connected.

5. Textile machine in accordance with one of the Claims 1 through 4, **characterized by** the fact that the gas chamber (64,120) is connected, preferably via a check valve (68,124) to a compressed gas source (70,126).

6. Textile machine in accordance with Claim 5, **characterized by** the fact that the compressed gas source (70, 126) has a control device (74), which is preferably connected to a control instrument (76) of the textile machine, by means of which the gas pressure (P) in the gas chamber (64,120) can be adjusted as a function of the operating condition of the textile machine.

7. Textile machine in accordance with Claim 6, **characterized by** the fact that the control device (74) is designed in such a way that the gas pressure (P) in the gas chamber (64) is adjustable as follows:
- Gas pressure P_{I} during a product exchange phase I of the textile machine, which corresponds to the environmental pressure P₀.
- Gas pressure P_{II} during a startup phase II, which is at least as high as the gas pressure P_{III} of the high-speed phase.
- Gas pressure P_{III} during a high-speed phase III, which is lower than or equal to the gas pressure P_{II} of startup phase II.
- Gas pressure P_{IV} during a crawl speed phase IV, which is lower than the gas pressure P_{III} of the high-speed phase III; and
- Gas pressure P_{V} during a manually operated phase V, which is equal to or lower than the gas pressure P_{IV} of the crawl speed phase.

8. Textile machine in accordance with one of the Claims 5 through 7, **characterized by** the fact that it is designed in such a way that, with the gas expanded in the gas chamber (64), the gas pressure (P_{E}) corresponds to the gas pressure (P_{Q}) of the compressed gas source (70).

9. Textile machine in accordance with Claim 8, **characterized by** the fact that it is designed in such a way that, in the compressed end state, the gas pressure (P_{K}) in the gas chamber (64) corresponds to the following formula:${\text{P}}_{\text{K}} \text{=} \frac{{\text{P}}_{\text{E}} {\text{· V}}_{\text{E}}}{{\text{V}}_{\text{K}}}$ where:
P_{E} = Gas pressure of the expanded gas volume of the gas chamber
V_{E} = Volume of the gas of the gas chamber in the expanded state
V_{K} = Volume of the gas of the gas chamber in the compressed end state.

10. Textile machine in accordance with Claim 9, **characterized by** the fact that it designed in such a way that the gas pressure (P_{K}) in the compressed end state:${\text{P}}_{\text{K}} {\text{≦ 100 · P}}_{\text{E}}$

11. Textile machine in accordance with one of the Claims 2 through 10, **characterized by** the fact that the cylinder part (62) situated on the second side of the piston (60) is also designed as a gas chamber (84) and is connected to a pressure control device (86) in such a way that the gas pressure (P) in the second gas chamber (84) supports the function of the first gas chamber (64) and/or counteracts it.

12. Textile machine in accordance with one of the Claims 1 through 11, **characterized by** the fact that it is designed as a weaving loom, with at least the shed formation device being provided with a force-fitting pneumatic drive (36).

13. Textile machine in accordance with one of the Claims 1 through 11, that it is designed as a knitting loom, preferably as a warp knitting loom, at least one thread guide rod (92), preferably a weft guide rod, being provided with a force-fitting pneumatic drive (112).

## Revendications

1. Machine textile pour fabriquer des produits textiles à partir de fils comportant au moins un dispositif de traitement de fils (8, 90) ayant au moins un dispositif de commande de fils (27) assurant le mouvement alternatif d'au moins un fil à l'aide d'un organe de guidage de fils (34, 128) entre au moins deux positions,
l'organe de guidage de fils étant déplacé dans une direction de mouvement à l'aide d'un entraînement par la forme (28, 96) et dans la direction de mouvement opposée à l'aide d'un entraînement pneumatique (36, 112) agissant par la force, contre l'entraînement de liaison par la forme,
**caractérisée en ce que**
l'entraînement pneumatique pour le guide-fil comporte un volume de gaz comprimable à la fréquence de travail par un entraînement par la forme (28, 96) dans une chambre à gaz individuelle (64, 120).

2. Machine textile selon la revendication 1,
**caractérisée en ce que**
l'entraînement pneumatique (36, 112) comprend un ensemble piston/cylindre (58, 118), avec un piston (60, 114) qui délimite d'un côté une chambre de cylindre définissant la chambre à gaz (64, 120) et qui de l'autre côté est couplé par une bielle (56, 92) à l'entraînement (28, 96) par une liaison de forme.

3. Machine textile selon les revendications 1 ou 2,
**caractérisée par**
une soupape de décharge de pression (72) commandée, reliée à la chambre à gaz (64, 120).

4. Machine textile selon l'une quelconque des revendications 1 à 3,
**caractérisée par**
une soupape de surpression (66) équipant la chambre à gaz (64, 120).

5. Machine textile selon l'une quelconque des revendications 1 à 4,
**caractérisée en ce que**
la chambre à gaz (64, 120) est reliée à une source de gaz sous pression (70, 126) de préférence par l'intermédiaire d'un clapet anti-retour (68, 124).

6. Machine textile selon la revendication 5,
**caractérisée en ce que**
la source de gaz sous pression (70, 126) comporte un dispositif de commande (74) relié de préférence à un appareil de commande (76) de la machine textile, et qui permet de régler la pression (P) du gaz dans la chambre à gaz (64, 120) suivant l'état de fonctionnement de la machine textile.

7. Machine textile selon la revendication 6,
**caractérisée en ce que**
le dispositif de commande (74) est réalisé pour régler la pression (P) du gaz dans la chambre à gaz (64) de la manière suivante :
- la pression de gaz P_{I} dans une phase de changement de produit I de la machine textile correspond à la pression ambiante P_{O},
- la pression de gaz P_{II} dans une phase de démarrage II est au moins aussi élevée que la pression du gaz P_{III} de la phase de fonctionnement rapide,
- la pression de gaz P_{III} dans une phase rapide III est inférieure ou égale à la pression de gaz P_{II} de la phase de démarrage II,
- la pression de gaz P_{IV} dans une phase de fonctionnement lent IV est inférieure à la pression de gaz P_{III} de la phase de fonctionnement rapide III et,
- la pression de gaz Pv dans une phase de fonctionnement manuel V est égale ou inférieure à la pression de gaz P_{IV} de la phase de fonctionnement lent.

8. Machine textile selon l'une quelconque des revendications 5 à 7,
**caractérisée en ce qu'**
elle est réalisée pour que la pression de gaz (P_{E}) du gaz expansé dans la chambre à gaz (64) corresponde à la pression de gaz (P_{Q}) de la source de gaz comprimée (70).

9. Machine textile selon la revendication 8,
**caractérisée en ce qu'**
elle est réalisée pour que la pression de gaz (P_{K}) dans la chambre à gaz (64) à l'état final comprimé corresponde à la formule suivante :${\text{P}}_{\text{K}} \text{=} \frac{{\text{P}}_{\text{E}} {\text{• V}}_{\text{E}}}{{\text{V}}_{\text{K}}}$ dans laquelle :
P_{E} = pression du volume de gaz expansé dans la chambre à gaz,
V_{E} = volume du gaz de la chambre à gaz à l'état expansé,
V_{K} = volume du gaz dans la chambre à gaz à l'état final comprimé.

10. Machine textile selon la revendication 9,
**caractérisée en ce que**
la pression du gaz (P_{K}) à l'état final comprimé est donnée par la formule suivante :${\text{P}}_{\text{K}} {\text{≤ 100 • P}}_{\text{E}}$

11. Machine textile selon l'une quelconque des revendications 2 à 10,
**caractérisée en ce qu'**
également la partie de cylindre (62) qui se trouve sur le second côté du piston (60) est réalisée comme chambre à gaz (84) et est reliée par un dispositif de commande de pression (86) pour que la pression de gaz (P) dans la seconde chambre à gaz (84) soutienne la fonction de la première chambre à gaz (64) ou s'oppose à celle-ci.

12. Machine textile selon l'une quelconque des revendications 1 à 11,
**caractérisée en ce qu'**
il s'agit d'un métier à tisser et au moins le dispositif formant la foule est muni d'un entraînement pneumatique (36) à liaison par la force.

13. Machine textile selon l'une quelconque des revendications 1 à 11,
**caractérisée en ce qu'**
il s'agit d'une machine à tricoter de préférence d'une machine à tricoter chaîne et au moins une tige de positionnement de fils (92) de préférence une tige d'introduction de fils de trame comporte un moyen d'entraînement pneumatique avec liaison par la force (112).
